# DEMANDE DE BREVET EUROPEEN

(11) **EP 1 825 960 A1**
(43) Date de publication de la demande: **29.08.2007**
(21) Numéro de dépôt: 07290200.0
(22) Date de dépôt: 16.02.2007
(51) Int. Cl.: B25B 27/30

(54) **Compresseur de ressorts**

(30) Priorité: 24.02.2006 FR 0601629
(71) Demandeur: Lambert, Patrick, 45320 Courtenay (FR)
(72) Inventeur: Lambert, Patrick, 45320 Courtenay (FR)
(74) Mandataire: Robert, Jean-Pierre

(57) **Abrégé**

Compresseur de ressort comportant un corps (1) télescopique avec un axe (4) et deux coupelles (20), le corps comportant des moyens de réception de la partie d'attachement (22) de chaque coupelle (20), ces moyens comprenant une portée cylindrique (5, 10) avec une partie filetée (7, 12) à l'une de ses extrémités, susceptible de coopérer avec un écrou (15) de serrage et un épaulement (6, 11) à son autre extrémité, la portée cylindrique (5, 10) comportant une clavette (8, 14) en saillie de sa surface périphérique, l'épaulement comportant un contour périphérique non circulaire, la partie d'attachement (22) de chaque coupelle comprenant un moyeu fendu dont la fente (23) est de largeur (A) égale au diamètre (D) de chaque portée (5, 10) et un lamage sur l'une des faces axiales dont la périphérie est en correspondance de forme avec la périphérie de chaque épaulement, le moyeu fendu comportant un logement (27) ménagé dans la surface de la fente (23) et apte à recevoir la première clavette (8, 14) pour permettre une rotation au moins partielle de la coupelle (20) par rapport au corps (1) quand l'épaulement (6, 11) n'est pas logé dans le lamage (25).

## Description

La présente invention concerne un outil de garage destiné aux montage et démontage des amortisseurs de véhicules automobiles.

### ARRIERE PLAN DE L'INVENTION

Le document FR 2 647 045 décrit un tel outil. L'une de ses particularités réside dans les moyens de coopération entre un corps de compresseur (qui est un vérin à vis ou un vérin hydraulique) et chacune des coupelles. Sur les coupelles (qui comprennent une partie de travail et une partie d'attachement) ces moyens sont constitués par la forme en oeillet ou en bague fendue de la partie d'attachement. Sur le corps de l'appareil, ces moyens comprennent une portée cylindrique qui peut se loger à l'intérieur de la bague fendue tandis qu'une saillie latérale de cette portée constitue une clavette qui se loge dans la fente de la bague de sorte qu'elle forme un blocage en rotation de la bague sur la portée. Cette portée cylindrique est encadrée par un épaulement et par une partie filetée, opposée à l'épaulement, qui est destinée à recevoir un écrou de serrage de la bague fendue contre l'épaulement.

Il s'agit là d'une première version de cet appareil qui a subi une évolution ayant donné lieu à une variante de réalisation. Cette variante de réalisation diffère de celle décrite dans le document FR 2 647 045 par une disjonction des deux fonctions principales assurées par la coopération des moyens de fixation des coupelles sur le corps : une immobilisation en rotation de la coupelle autour de l'axe du corps et un moyen anti arrachement latéral, ce dernier selon ce document étant assuré par le fait que le diamètre intérieur de la bague fendue est supérieur à la largeur de la fente. Un enfourchement latéral simple de la portée par la partie d'attachement de la coupelle n'est de ce fait pas possible.

Or, dans certains véhicules, cet enfourchement est rendu nécessaire du fait de conditions difficiles pour accéder au ressort. La bague fendue est alors devenue un moyeu dans lequel un logement en U, ouvert latéralement, est ménagé, ce logement étant de largeur égale au diamètre d'une portée cylindrique prévue sur le corps. L'une des faces axiales du moyeu a été également pourvue d'un lamage de diamètre supérieur à la largeur du logement de sorte que l'épaulement peut pénétrer, partiellement au moins, dans le lamage, ce qui assure la fonction anti-arrachement latéral. Dans cette réalisation, l'arrêt en rotation est assuré par une saillie latérale de l'épaulement qui, lorsqu'elle est en face du logement en U, s'encastre axialement dans ce logement pour que l'épaulement tombe axialement dans le lamage.

Le corps de l'appareil est prévu pour recevoir à la fois les coupelles primitives et leur variante (deuxième génération). Le diamètre de la portée cylindrique étant donné, la clavette latérale qui coopère avec la bague fendue est de largeur plus petite (inférieure au diamètre de la portée) que la largeur de la saillie latérale de l'épaulement qui est égale au diamètre de la portée cylindrique pour tomber dans le logement en U dont la largeur est justement égale à ce diamètre.

Au fur et à mesure de l'évolution des amortisseurs de véhicules, on a rencontré des problèmes nouveaux pour associer le compresseur de ressort au ressort de l'amortisseur. Il est apparu notamment le cas où il convient de devoir placer les coupelles sur le ressort puis d'approcher le corps de l'appareil des coupelles pour procéder à l'attachement de celles-ci. Cette manière de procéder ne convient qu'avec les coupelles de deuxième génération et n'est pas satisfaisante.

### OBJET DE L'INVENTION

Par la présente invention, on peut associer à un ressort un compresseur de ressorts équipé de ces coupelles, quelle que soit la configuration rencontrée et la difficulté d'accès.

### RESUME DE L'INVENTION

A cet effet donc, l'invention a pour objet un compresseur de ressort comportant un corps télescopique avec un axe et deux coupelles, chaque coupelle possédant une partie active et une partie d'attachement, le corps comportant des moyens de réception de la partie d'attachement de chaque coupelle, ces moyens comprenant une portée cylindrique avec une partie filetée à l'une de ses extrémités susceptible de coopérer avec un écrou de serrage et un épaulement à son autre extrémité, la portée cylindrique comportant une première clavette en saillie de sa surface extérieure, l'épaulement comportant un contour périphérique non circulaire, la partie d'attachement de chaque coupelle comprenant en outre un moyeu fendu dont la fente est de largeur égale au diamètre de la portée cylindrique et un lamage sur l'une des faces axiales du moyeu dont la périphérie est en correspondance de forme avec la périphérie de l'épaulement.

Selon l'invention, le moyeu fendu comporte un logement ménagé dans la surface de la fente, apte à recevoir la première clavette pour permettre une rotation au moins partielle de la coupelle par rapport au corps quand l'épaulement n'est pas logé dans le lamage.

Cette particularité des coupelles (deuxième génération) permet de supprimer l'obstacle que forme la clavette à une rotation au moins partielle de la coupelle autour de l'axe de la portée alors qu'elle la chevauche mais que l'épaulement n'est pas encore tombé dans le lamage. L'écrou opposé de l'épaulement constitue une aide au soutien de la coupelle. Il participe à son attelage provisoire tournant s'il coopère avec un lamage secondaire de retenue latérale, ménagé sur l'autre des faces axiales de la partie d'attachement. Cette possibilité de rotation de la coupelle, alors qu'elle est déjà attachée au corps de l'outil, permet de faciliter la mise en place sur un ressort de l'ensemble du compresseur, c'est-à-dire du corps (vérin) équipé de ses deux coupelles. L'une au moins des coupelles (partiellement attelée au corps du compresseur comme expliqué ci-dessus), peut pivoter par exemple sur un quart de tour pour être engagée entre les spires du ressort dans un mouvement semblable à celui d'une lame de ciseaux. On peut alors accéder à des ressorts qui auparavant demandaient de mettre en place d'abord les coupelles entre les spires de ressort puis de fixer les coupelles au corps de l'appareil.

D'autres caractéristiques et avantages de l'invention ressortiront de la description d'un exemple de réalisation donné ci-après à titre indicatif et non limitatif.

### BREVE DESCRIPTION DES DESSINS

Il sera fait référence au dessin annexé qui représente par une figure unique et partiellement un compresseur de ressort conforme à l'invention.

### DESCRIPTION DETAILLEE DE L'INVENTION

Sur cette figure, un corps de compresseur de ressort conforme à l'invention est représenté à la partie gauche. Il comporte un vérin 1 possédant un cylindre 2 et une tige 3. Cette tige peut se déplacer en extension ou en rétraction par rapport au cylindre 2 le long d'un axe 4. A l'extrémité du cylindre 2 il existe une portée 5 cylindrique encadrée par un épaulement 6 du côté du cylindre 2 et, par un filetage 7 du côté de la tige 3.

La portée 5 possède une saillie latérale 8 qui constitue un élément de clavetage d'une coupelle comme expliqué dans le document FR 2 647 045. En outre, l'épaulement 6 possède également une saillie latérale 9 à l'aplomb de la saillie 8 et dont la largeur L est sensiblement égale au diamètre D de la portée cylindrique 5.

A son extrémité libre, la tige mobile 3 du vérin 1 possède également une portée cylindrique 10 de même diamètre D que la portée cylindrique 5 susdite encadrée par un épaulement 11 situé à son extrémité libre et par un filetage 12 à l'opposé de l'épaulement. L'épaulement 11 possède un profil identique à l'épaulement 6 avec une partie en saillie 13 de largeur L égale au diamètre D. La portée 10 possède une saillie 14 formant élément de clavetage comme dit précédemment tandis que le filetage 12 peut coopérer avec un écrou 15 ici sous la forme d'une bague moletée. On n'a pas représenté sur la figure le même écrou destiné à coopérer avec le filetage 7 de la portée cylindrique 5.

La figure comporte également la représentation d'une coupelle ou mâchoire 20 possédant une partie active 21 par exemple sous la forme d'une piste hélicoïdale tournée vers le bas dans le cas de la figure, et une partie d'attachement 22 sous la forme d'un moyeu fendu. Ce moyeu cylindrique possède donc une fente 23 également à fond cylindrique 24 dont la largeur A est sensiblement égale au diamètre D des portées 5 et 10. Le moyeu 22 peut donc enfourcher l'une ou l'autre de ces portées. Le moyeu est limité par deux faces axiales. L'une d'elles est pourvue d'un lamage 25 dont la périphérie est identique à la périphérie, ici circulaire, de l'un ou l'autre des épaulements 6 et 11, les parties en saillie 9 et 13 pouvant être logées entre les extrémités 25a et 25b de la paroi du lamage interrompue par la fente 23. L'autre face axiale de la partie 22 d'attachement de la coupelle 20 possède également un lamage 26 dans lequel peut pénétrer une partie cylindrique 15a d'un écrou tel que 15.

Enfin, la surface intérieure de la fente 23 présente un logement 27 dont la hauteur et la profondeur sont telles que les saillies 8 et 14 des portées cylindriques 5 et 10 ne constituent pas un empêchement pour la coupelle de tourner au moins partiellement autour desdites portées. Cette capacité de rotation est prévue sur au moins 90°.

La coupelle 20 dans la position représentée, est destinée à être accouplée à l'extrémité de la tige 3 du vérin. Lorsqu'on retourne cette coupelle, c'est-à-dire lorsque le lamage 25 est tourné vers le bas, la coupelle peut être associée au cylindre 2 du vérin 1. Le lamage 25 vient alors coiffer l'épaulement 6 avec sa saillie 9 logée dans la fente 23. Un écrou coopérant avec le filetage 7 permet d'immobiliser totalement la coupelle sur le cylindre 2.

On peut atteler de la même manière la coupelle 20 à l'extrémité de la tige 3 en faisant tomber l'épaulement 11 dans le lamage 25 avec la partie en saillie 13 dans la fente 23 et on peut serrer cette coupelle dans cette position au moyen de l'écrou 15.

Il peut être cependant avantageux d'enfourcher la portée 10 par la partie 22 de la coupelle 20 et, avant de loger l'épaulement 11 dans le lamage 25, de faire tourner cette coupelle autour de la portée 10. La saillie 14 se trouve alors logée dans le logement 27 et le serrage de l'écrou 15 sert à maintenir la coupelle contre son basculement naturel latéral. Ce maintien est d'autant mieux assuré qu'une partie cylindrique 15a pénètre dans le lamage secondaire 26 de la coupelle. Il est donc ainsi possible de décaler angulairement la partie 21 de travail de la coupelle 20 attachée à la tige 3 d'environ 90° par rapport à la partie de travail 21 de la coupelle 20 attachée au cylindre 2. Dans cette configuration, le compresseur de ressort peut être approché du ressort à démonter, de sorte que la coupelle solidaire du cylindre 2 soit en prise avec une spire de ce ressort alors que la coupelle solidaire de la tige 3 soit à l'extérieur de ce ressort. Il suffit alors de faire pivoter cette coupelle supérieure parallèlement à elle-même entre les spires d'un ressort pour pouvoir la placer correctement par rapport à ce ressort. Dans cette position finale, il est alors possible de faire pénétrer l'épaulement 11 dans le lamage 25 et de poursuivre le serrage de l'écrou jusqu'à obtention d'une fixation complète de la coupelle sur le vérin.

On comprend que cette possibilité de rotation avant mise en place définitive d'au moins une des coupelles du compresseur de ressort facilite la mise en place de ce compresseur par rapport aux spires du ressort.

Dans l'exemple de réalisation décrit ci-dessus, le contour périphérique non circulaire de chaque épaulement comporte une partie circulaire et la saillie (clavette) 9, 13. Bien entendu tout autre contour non circulaire de l'épaulement (et du lamage 25) peut convenir, par exemple un contour carré ou polygonal. Il faudra cependant que la correspondance de forme permettant la pénétration de l'épaulement dans le lamage ne permette qu'une position angulaire entre le vérin et chaque coupelle pour que celles-ci soient toujours l'une en face de l'autre afin d'éviter une mauvaise prise du ressort.

## Revendications

1. Compresseur de ressort comportant un corps (1) télescopique avec un axe (4) et deux coupelles (20), chaque coupelle possédant une partie active (21) et une partie d'attachement (22), le corps comportant des moyens de réception de la partie d'attachement (22) de chaque coupelle (20), ces moyens comprenant une portée cylindrique (5, 10) avec une partie filetée (7, 12) à l'une de ses extrémités, susceptible de coopérer avec un écrou (15) de serrage et un épaulement (6, 11) à son autre extrémité, la portée cylindrique (5, 10) comportant une clavette (8, 14) en saillie de sa surface périphérique, l'épaulement comportant un contour périphérique non circulaire, la partie d'attachement (22) de chaque coupelle comprenant un moyeu fendu dont la fente (23) est de largeur (A) égale au diamètre (D) de chaque portée (5, 10) et un lamage sur l'une des faces axiales dont la périphérie est en correspondance de forme avec la périphérie de chaque épaulement, **caractérisé en ce que** le moyeu fendu comporte un logement (27) ménagé dans la surface de la fente (23) et apte à recevoir la clavette (8, 14) pour permettre une rotation au moins partielle de la coupelle (20) par rapport au corps (1) quand l'épaulement (6, 11) n'est pas logé dans le lamage (25).

2. Compresseur de ressort selon la revendication 1, **caractérisé en ce que** l'amplitude angulaire du logement (27) autour de l'axe (4) du compresseur est telle qu'elle permet une rotation relative de la coupelle par rapport au corps d'environ 90°.

3. Compresseur de ressort selon la revendication 1 ou la revendication 2, **caractérisé en ce que** le moyeu fendu comporte sur sa face axiale opposée à celle pourvue du lamage (25), un lamage secondaire (26) qui reçoit l'écrou de serrage (15) pour constituer un moyen de retenue provisoire contre le basculement latéral de la coupelle (20) alors que le lamage principal (25) ne coopère pas encore avec l'épaulement (6, 11).
